# EUROPÄISCHE PATENTSCHRIFT

(11) **EP 0 984 120 B1**
(45) Veröffentlichungstag und Bekanntmachung des Hinweises auf die Patenterteilung: **29.10.2003**
(21) Anmeldenummer: 99116578.8
(22) Anmeldetag: 24.08.1999
(51) Int. Cl.: E05B 15/02, E05B 1/04

(54) **Verbindungsanordnung**
Connection assembly
Ensemble de raccordement

(30) Priorität: 01.09.1998 DE 19839813
(43) Veröffentlichungstag der Anmeldung: 08.03.2000
(73) Patentinhaber: HEWI Heinrich Wilke GmbH, 34454 Bad Arolsen (DE)
(72) Erfinder: Staigl, Dirk, 34454 Bad Arolsen (DE)
(74) Vertreter: Manitz, Finsterwald & Partner GbR

(56) Entgegenhaltungen:
- DE-A- 3 521 151
- DE-A- 4 420 037
- DE-U- 9 413 608
- DE-U- 29 503 138
- GB-A- 2 168 420
- US-A- 1 479 659
- US-A- 2 423 206
- US-A- 5 088 781

## Beschreibung

Die Erfindung betrifft eine Verbindungsanordnung zur Verwendung als Baubeschlag oder Sanitärelement, mit einem Metall-Grundkörper, einem Verbindungsteil und einer Kappe zur Bedeckung des Metall-Grundkörpers, wobei das Verbindungsteil an dem Metall-Grundkörper befestigbar ist.

Bei derartigen Verbindungsanordnungen kann der Metall-Grundkörper mit einer Befestigungsfläche, beispielsweise einer Tür, verbunden sein, um dort als Basis für weitere-Aufbauten oder Anbauten oder als Funktionselement zu dienen. Zur Verbindung der Kappe mit dem Metall-Grundkörper besitzt die Kappe üblicherweise mehrere Rastvorsprünge, die in Hinterschneidungen an dem Metall-Grundkörper eingreifen.

Aus der DE-U-295 03 138 ist eine Befestigungsanordnung für Rosetten bekannt. Auf einen Grundkörper ist eine Zwischenplatte aufgeklipst, auf welche ihrerseits eine Kappe aufgesteckt ist. Über die zu verwendenden Materialen ist in dieser Schrift nichts ausgesagt.

Die DE-U-94 13 608 beschreibt einen Beschlag für Türen oder Fenster, bestehend aus einem Unterteil mit einem aus Kunststoff gefertigten Lagerteil sowie aus einer das Unterteil vollständig überdeckenden Abdeckkappe. Für die Abdeckkappe wird vorgeschlagen, diese in einfachen Stanzund Biegevorgängen aus Leichtmetall herzustellen.

Die US-A-50 88 781 offenbart ein Griffstück, bei dem ein Metallhebel und ein Innenstück aus Kunststoff von einer Außenhülle aus Kunststoff umgeben sind.

In der DE-A-35 21 151 ist ein Türbeschlag beschrieben. Dieser besitzt ein Außenschild mit einer Unterfütterungsplatte aus Hartmetall, die von einem Kunststoffmantel umgeben ist, auf welchem eine Abdeckkappe sitzt.

Aus der DE-A-44 20 037 ist eine Vorrichtung zur Befestigung eines Verbindungselements in einer Aufnahmeöffnung eines Bauteils bekannt. Das Bauteil ist von einer äußeren Abdeckung umgeben, auf die eine Kappe aufgeklipst werden kann.

Es ist ein Nachteil der bekannten Verbindungsanordnungen, daß die Kappe nicht ohne weiteres aus einem kostengünstigen Kunststoff, wie z. B. Polyamid-6 (PA6), hergestellt werden kann. Derartige Kunststoffe unterliegen nämlich einer gewissen Verformungsanfälligkeit. Beispielsweise nimmt PA6 Feuchtigkeit aus der Luft auf und dehnt sich dabei aus. Dadurch kann die Eingriffsverbindung einer Kunststoff-Kappe mit dem Metall-Grundkörper ihre Wirkung verlieren, so daß die Kappe von dem Grundkörper abfällt. Eine Rastverbindung einer Metall-Kappe mit dem Metall-Grundkörper ist aufgrund der geringen Elastität der beiden Metallteile nicht möglich.

Es ist eine Aufgabe der Erfindung, eine Verbindungsanordnung mit einem Metall-Grundkörper und einer Kunststoff-Kappe zu schaffen, bei der der Metall-Grundkörper auf dauerhaft zuverlässige Weise und ohne von außen an der Kappe erkennbare Befestigungselemente mit der Kappe bedeckt werden kann.

Diese Aufgabe wird dadurch gelöst, daß die Kappe und das Verbindungsteil aus Kunststoff gebildet sind, und daß die Kunststoff-Kappe an dem Kunststoff-Verbindungsteil unter Ausbildung eines Kunststoff-Kunststoff-Kontakts verrastbar ist.

Erfindungsgemäß ist also ein Kunststoff-Verbindungsteil vorgesehen, mit dem die ebenfalls aus Kunststoff gebildete Kappe verbunden werden kann. Somit wirken sich eventuelle durch Umgebungseinflüsse bedingte Verformungen der Kunststoffe, insbesondere Ausdehnungen von Polyamiden, in im wesentlichen gleicher Weise sowohl auf die Kappe als auch auf das Verbindungsteil aus, so daß die Stabilität dieser Verbindung selbst im Falle einer gewissen Verformungsanfälligkeit der verwendeten Kunststoffe sich auch auf Dauer nicht wesentlich verschlechtert

Da die Kunststoff-Kappe sowohl den Metall-Grundkörper als auch das daran befestigte Kunststoff-Verbindungsteil bedeckt, kann die Befestigung des Verbindungsteils an dem Grundkörper auf beliebige bekannte Weise erfolgen, also auch mittels zusätzlicher Befestigungselemente, die nach Bedeckung mit der Kappe von außen nicht mehr erkennbar sind.

Bei dem Kunststoff-Verbindungsteil kann es sich gleichzeitig um ein Funktionselement handeln, das bei der Verwendung der Verbindungsanordnung als Baubeschlag oder als Sanitärelement weitere Aufgaben erfüllt.

Zur Herstellung der Rastverbindung zwischen der Kappe und dem Verbindungsteil können Rastvorsprünge und entsprechende Hinterschneidungen an der Kappe und dem Verbindungsteil vorgesehen sein. Vorzugsweise ist die Hinterschneidung an dem Kunststoff-Verbindungsteil bzw. an der Kunststoff-Kappe als rückfedernde Federhinterschneidung ausgestaltet. Dadurch wird die Stabilität der Verbindung von Kappe und Verbindungsteil noch weiter erhöht, da zum einen ein höherer ursprünglicher Eingriffsdruck zwischen dem Rastvorsprung und der Federhinterschneidung vorgesehen werden kann, und da zum anderen der Federweg der Federhinterschneidung Verformungen der Kunststoff-Kappe und des Kunststoff-Verbindungsteils relativ zueinander in noch stärkerem Ausmaß auszugleichen vermag.

Die Federhinterschneidung kann als Hinterschneidung an einem Längsfortsatz gebildet sein, der sich von dem Kunststoff-Verbindungsteil bzw. von der Kunststoff-Kappe quer, insbesondere rechtwinklig zu jener Richtung erstreckt, entlang welcher der Rastvorsprung in die gebildete Hinterschneidung greifen soll (Eingriffsrichtung). Es ist bevorzugt, wenn die Längsrichtung dieses Längsfortsatzes sich außerdem quer, insbesondere rechtwinklig zu jener Richtung erstreckt, entlang welcher die Kunststoff-Kappe zum Bedecken des Grundkörpers einschließlich des Verbindungsteils auf das Kunststoff-Verbindungsteil aufgesetzt werden soll (Aufsetzrichtung). Auf diese Weise kann der die Federhinterschneidung bildende Längsfortsatz innerhalb der Haupterstreckungsebene des Verbindungsteils verlaufen, so daß das Kunststoff-Verbindungsteil mit geringer Bautiefe und auf besonders einfache Weise hergestellt werden kann.

Zusätzlich oder alternativ zu der vorstehend erläuterten rückfedernden Ausgestaltung der Hinterschneidung kann auch der für die Rastverbindung zwischen Kunststoff-Kappe und Kunststoff-Verbindungsteil vorgesehene Rastvorsprung rückfedernd ausgestaltet sein.

Für die Herstellung der Kunststoff-Kappe und des Kunststoff-Verbindungsteils können gezielt Kunststoffe mit relativ zueinander unterschiedlicher Verformungsanfälligkeit verwendet werden. Dabei können Ausmaß und Richtung der zu erwartenden Verformung berücksichtigt werden. Zumindest teilweise können kostengünstige Kunststoffe eingesetzt werden, für die eine vergleichsweise hohe Verformungsanfälligkeit in Kauf genommen werden kann.

Bei einer flächigen Ausbildung des Metall-Grundkörpers, des Kunststoff-Verbindungsteils und der Kunststoff-Kappe kann das Verbindungsteil zur unmittelbaren Rastverbindung mit der Kappe zwischen der Kappe und dem Grundkörper angeordnet werden, oder der Grundkörper wird zwischen dem Verbindungsteil und der Kappe angeordnet, wobei zumindest die Hinterschneidungen bzw. Rastvorsprünge des Verbindungsteils über den Grundkörper überstehen, um die Rastverbindung mit der Kappe zu ermöglichen.

Weitere Ausführungsformen der Erfindung sind in den Unteransprüchen beschrieben und werden nachfolgend beispielhaft anhand der Zeichnungen beschrieben. Diese zeigen eine erfindungsgemäße Verbindungsanordnung, und zwar in:
- Fig. 1a - 1c: eine Rückansicht bzw. eine Seitenansicht bzw. eine Vorderansicht eines Kunststoff-Verbindungsteils,
- Fig. 2a - 2c: eine Rückansicht bzw. eine Seiten-Querschnittsansicht entlang der Ebene IIb-IIb bzw. eine Vorderansicht eines Metall-Grundkörpers,
- Fig. 3a - 3c: eine Rückansicht bzw. eine Seiten-Querschnittsansicht entlang der Ebene IIIb-IIIb bzw. eine Vorderansicht einer Kappe,
- Fig. 4: eine Querschnittsansicht entlang der Ebenen IV-IV des Kunststoff-Verbindungsteils, des Metall-Grundkörpers und der Kunststoff-Kappe gemäß der Fig. 1a bis 3c im Zustand der gegenseitigen Verbindung und Montage an einer Befestigungsfläche,
- Fig. 5a: eine Rückansicht einer alternativen Ausführungsform eines Metall-Grundkörpers,
- Fig. 5b: eine Schnittansicht des Metall-Grundkörpers nach Fig. 5a entlang der Schnittlinie Vb-Vb in Fig. 5a,
- Fig. 5c: eine Schnittansicht des Metall-Grundkörpers nach Fig. 5a entlang der Schnittlinie Vc-Vc in Fig. 5a,
- Fig. 6a: eine Draufsicht auf eine alternative Ausführungsform eines mit dem Metall-Grundkörper nach den Fig. 5a bis 5c zu verwendenden Kunststoff-Verbindungsteils, und
- Fig. 6b: eine Schnittansicht des Kunststoff-Verbindungsteils nach Fig. 6a entlang der Schnittlinie VIb-VIb in Fig. 6a.

Die vorstehenden Bezeichnungen der Ansichtsrichtungen beziehen sich auf die Anordnung der Teile der dargestellten Verbindungsanordnung in dem in Fig. 4 gezeigten montiertem Zustand an einer Befestigungsfläche.

Fig. 1a - 1c zeigen ein Kunststoff-Verbindungsteil 11 einer Verbindungsanordnung, die als Beschlag an einer Tür zur Aufnahme eines Türdrükkers sowie eines Schließzylinders dient. Das Kunststoff-Verbindungsteil 11 besitzt an einer Rückseite 13 vier vertiefte Rastbereiche 15 mit Rechteckausnehmungen 17. An jedem Rastbereich 15 ist ein die betreffende Rechteckausnehmung 17 seitlich begrenzender Längsfortsatz 19 angeformt. Die Außenseite jedes Längsfortsatzes 19 erstreckt sich parallel zu der entsprechenden Schmalseite des Kunststoff-Verbindungsteils 11. An einer Vorderseite 21 des Kunststoff-Verbindungsteils 11 ist jeder Längsfortsatz 19 zu seiner genannten Außenseite hin abgeschrägt. Das Kunststoff-Verbindungsteil 11 besitzt außerdem eine Drückeröffnung 23, eine Schloßöffnung 25 sowie vier Befestigungsöffnungen 27.

Fig. 2a - 2c zeigen einen dem Kunststoff-Verbindungsteil 11 zugeordneten Metall-Grundkörper 29. Dieser besitzt vier Rechteckausnehmungen 31, eine Drückeröffnung 33, eine Schloßöffnung 35 sowie vier Befestigungsöffnungen 37, die in ihrer Lage und Ausdehnung den Ausnehmungen 17 bzw. Öffnungen 23, 25, 27 des Kunststoff-Verbindungsteils 11 entsprechen.

Außerdem besitzt der Metall-Grundkörper 29 an einer Rückseite 39 einen Falz 41. An den Rechteckausnehmungen 31 ist der Falz 41 unterbrochen, und es stehen dort in einem rechten Winkel zu dem Metall-Grundkörper 29 Rastlaschen 43 ab. Die Rastlaschen 43 sind bezüglich des Falzes 41 zurückversetzt und besitzen an ihren beiden Längsenden jeweils einen Rastzahn 45.

Fig. 3a bis 3c zeigen eine zugehörige Kappe 47. Diese besitzt einen umlaufenden Randbereich 49, der senkrecht steht zu der Haupterstreckungsrichtung der Kappe 47 und an dessen Innenseite - entsprechend der Anordnung der Längsfortsätze 19 an dem Kunststoff-Verbindungsteil 11 - vier im Querschnitt nasenförmige Rastvorsprünge 51 angeordnet sind (s. auch Fig. 4). Außerdem weist die Kappe 47 eine den Drückeröffnungen 23, 33 und Schloßöffnungen 25, 35 des Kunststoff-Verbindungsteils 11 bzw. des Metall-Grundkörpers 29 entsprechende Drückeröffnung 53 und Schloßöffnung 55 auf.

Die Montage des Kunststoff-Verbindungsteils 11, des Metall-Grundkörpers 29 und der Kappe 47 erfolgt auf folgende Weise: Zunächst wird zum Zwecke der Vormontage das Kunststoff-Verbindungsteil 11 an dem Metall-Grundkörper 29 befestigt, indem das Kunststoff-Verbindungsteil 11 mit seiner Vorderseite 21 in den Falz 41 an die Rückseite 39 des Metall-Grundkörpers 29 eingesetzt wird. Dabei hintergreifen die Rastlaschen 43 mit ihren Rastzähnen 45 die Rechteckausnehmungen 17 an deren Querkanten. Alternativ oder zusätzlich können das Kunststoff-Verbindungsteil 11 und der Metall-Grundkörper 29 auch über die Befestigungsöffnungen 27, 37 oder andere Befestigungsöffnungen sowie über entsprechende Befestigungselemente aneinander befestigt werden.

Nach dieser Vormontage kann der Metall-Grundkörper 29 dergestalt an einer Tür befestigt werden, daß der Falz 41 mit seiner Schmalseite an der Tür anliegt und das Kunststoff-Verbindungsteil 11 zwischen der Tür, dem Metall-Grundkörper 29 und dem Falz 41 gefangen ist. Der Grundkörper 29 kann beispielsweise über die Befestigungsöffnungen 37 mit der Tür verschraubt werden.

Gegebenenfalls nach Einsetzen weiterer Bauteile kann die Kappe 47 auf den Metall-Grundkörper 29 bzw. auf die aus den Rechteckausnehmungen 31 des Metall-Grundkörpers 29 herausragenden Längsfortsätze 19 des Kunststoff-Verbindungsteils 11 aufgesetzt werden. Dabei liegen zunächst die Rastvorsprünge 51 der Kappe 47 an den Abschrägungen der Längsfortsätze 19 an. Bei weiterer Aufsetzbewegung werden die Längsfortsätze 19 in die jeweilige Rechteckausnehmung 17 zurückgedrängt, und die Rastvorsprünge 51 können entlang der Außenseite der Längsfortsätze 19 bis auf Höhe der Rastbereiche 15 an der Rückseite 13 des Kunststoff-Verbindungsteils 11 gleiten. Dort schnappen die Rastvorsprünge 51 an der ebenfalls vertieften Rückseite 13 der Längsfortsätze 19 ein.

Somit bilden die Längsfortsätze 19 Hinterschneidungen für die Rastvorsprünge 51 der Kappe 47, wobei die Längsfortsätze 19 bezüglich der Eingriffsrichtung, in der die Rastvorsprünge 51 die Längsfortsätze 19 letztlich überdecken, rückfedernd ausgebildet sind. Die Rechteckausnehmungen 17 an dem Kunststoff-Verbindungsteil 11 dienen somit nicht nur zur Aufnahme der Rastlaschen 43 des Metall-Grundkörpers 29, sondern auch als Rückfederbereich für die Längsfortsätze 19. Die vertiefte Ausbildung der Rastbereiche 15, insbesondere der Längsfortsätze 19, ermöglicht ein Einrasten der Rastvorsprünge 51 der Kappe 47 auch in solchen Fällen, in denen das Kunststoff-Verbindungsteil 11 an der betreffenden Befestigungsfläche anliegt.

Fig. 4 zeigt die auf diese Weise an einer Befestigungsfläche 57 befestigte Verbindungsanordnung in einem Querschnitt entlang der Ebenen IV-IV, die in Fig. 1c für das Kunststoff-Verbindungsteils 11 gezeigt sind und entsprechend für den Metall-Grundkörper 29 sowie die Kappe 47 gewählt sind. Bei der Verbindungsanordnung gemäß Fig. 4 ist die Kappe 47 in einer Aufsetzrichtung 59 auf den Metall-Grundkörper 29 mitsamt Kunststoff-Verbindungsteil 11 aufgesetzt, und die Rastvorsprünge 51 hintergreifen jeweils in einer Eingriffsrichtung 61 die Längsfortsätze 19.

Aus Fig. 4 geht hervor, daß die Innenmaße des an der Befestigungsfläche 57 anliegenden Falzes 41 des Metall-Grundkörpers 29 geringfügig größer gewählt sind, als die Abmessungen des Umrisses des Kunststoff-Verbindungsteils 11. Lediglich an den Rechteckausnehmungen 31 stehen die als Federhinterschneidungen dienenden Längsfortsätze 19 des Kunststoff-Verbindungsteils 11 über den Falz 41 des Metall-Grundkörpers 29 über. Die Innenmaße des Randbereichs 49 der Kappe 47 entsprechen den Außenmaßen der Längsfortsätze 19 in deren entspannten Zustand. Die Tiefe des Kappen-Randbereichs 49 ist so gewählt, daß bei an dem Metall-Grundkörper 29 anliegender Kappe 47 deren Randbereich 49 an der Befestigungsfläche 57 anliegt und die Rastvorsprünge 51 sicher die Längsfortsätze 19 hintergreifen. Der Falz 41 und die Rastlasche 43 des Metall-Grundkörpers 29 sowie die Rückseite 13 des Kunststoff-Verbindungsteils 11 liegen ebenfalls an der Befestigungsfläche 57 an.

Die Kappe 47 ist - wie das Kunststoff-Verbindungsteil - aus Kunststoff gefertigt. Zwar können die Rastvorsprünge 51 der Kappe 47 in zunehmenden Ausmaß außer Eingriff mit den Längsfortsätzen 19 gelangen, falls die Kappe 47 sich aufgrund von Feuchtigkeitsaufnahme entlang der in Fig. 4 gezeigten Schnittebene ausdehnt. Allerdings wird dieser Effekt dadurch kompensiert, daß auch das Kunststoff-Verbindungsteil 11 mit seinen Längsfortsätzen 19 aus Kunststoff gefertigt ist und sich gegebenenfalls in den entsprechenden Richtungen ausdehnt.

Die Rastverbindung zwischen den Rastlaschen 43 des Metall-Grundkörpers 29 und den Rechteckausnehmungen 17 des Kunststoff-Verbindungsteils 11 ist dagegen unkritisch gegenüber einer eventuellen Verformung des Kunststoff-Verbindungsteils 11, da diese Rastverbindung lediglich der Vormontage von Kunststoff-Verbindungsteil 11 und Metall-Grundkörper 29 aneinander dient. Nach Befestigung des Metall-Grundkörpers 29 an der Befestigungsfläche 57 ist das Kunststoff-Verbindungsteil 11 - wie in Fig. 4 gezeigt - zwischen dem Metall-Grundkörper 29 und der Befestigungsfläche 57 eingeklemmt.

Eine alternative Möglichkeit für diese Rastverbindung ist in den Fig. 5a bis 5c sowie 6a und 6b für einen weiteren Metall-Grundkörper 29' und ein weiteres Kunststoff-Verbindungsteil 11' gezeigt. Innerhalb von abgesetzten Rastbereichen 15 des weiteren Kunststoff-Verbindungsteils 11' ist jeweils ein Längsfortsatz 19 sowie eine rückfedernde Rasthinterschneidung 63 vorgesehen, die an der Vorderseite 21 des weiteren Kunststoff-Verbindungsteils 11' zu dessen Außenumfang hin angefast ist (vgl. Fig. 6b).

Der weitere Metall-Grundkörper 29' besitzt einen umlaufenden Falz 41 mit Rechteckausnehmungen 31 (vgl. Fig. 5b). Benachbart zu jeder Rechteckausnehmung 31 ragt von der Innenumfangsfläche des Falzes 41 eine Rastnase 65 in Richtung der Längsmittenachse des weiteren Metall-Grundkörpers 29'.

Für die erläuterte Vormontage wird der weitere Metall-Grundkörper 29' an dem weiteren Kunststoff-Verbindungsteil 11' befestigt, indem er derart auf das Kunststoff-Verbindungsteil 11' aufgesetzt wird, das die Rastnasen 65 die Rasthinterschneidungen 63 hintergreifen bzw. die Rasthinterschneidungen 63 rückfedernd an den Rastnasen 65 verrasten.

Überdies ist es möglich, das Kunststoff-Verbindungsteil 11 aus einem weniger verformungsanfälligen Kunststoff, beispielsweise aus PA12, zu fertigen, während für die Herstellung der Kappe 47 aus Kunststoff ein vergleichsweise kostengünstiger Kunststoff, beispielsweise PA6, gewählt werden kann.

### Bezugszeichenliste

- 11: Kunststoff-Verbindungsteil
- 13: Rückseite
- 15: Rastbereich
- 17: Rechteckausnehmung
- 19: Längsfortsatz
- 21: Vorderseite
- 23: Drückeröffnung
- 25: Schloßöffnung
- 27: Befestigungsöffnung
- 29: Metall-Grundkörper
- 31: Rechteckausnehmung
- 33: Drückeröffnung
- 35: Schloßöffnung
- 37: Befestigungsöffnung
- 39: Rückseite
- 41: Falz
- 43: Rastlasche
- 45: Rastzahn
- 47: Kappe
- 49: Randbereich
- 51: Rastvorsprung
- 53: Drückeröffnung
- 55: Schloßöffnung
- 57: Befestigungsfläche
- 59: Aufsetzrichtung
- 61: Eingriffsrichtung

## Patentansprüche

1. Verbindungsanordnung zur Verwendung als Baubeschlag oder Sanitärelement,
mit einem Metall-Grundkörper (29), einem Verbindungsteil (11) und einer Kappe (47) zur Bedeckung des Metall-Grundkörpers (29), wobei das Verbindungsteil (11) an dem Metall-Grundkörper (29) befestigbar ist,
**dadurch gekennzeichnet,**
**daß** die Kappe (47) und das Verbindungsteil (11) aus Kunststoff gebildet sind, und
**daß** die Kunststoff-Kappe (47) an dem Kunststoff-Verbindungsteil (11) unter Ausbildung eines Kunststoff-Kunststoff-Kontakts verrastbar ist.

2. Verbindungsanordnung nach Anspruch 1,
**dadurch gekennzeichnet,**
**daß** zur Verrastung der Kunststoff-Kappe (47) an dem Kunststoff-Verbindungsteil (11) die Kunststoff-Kappe (47) und das Kunststoff-Verbindungsteil (11) wenigstens einen Rastvorsprung (51) bzw. eine Hinterschneidung (19) aufweisen, oder umgekehrt.

3. Verbindungsanordnung nach Anspruch 2,
**dadurch gekennzeichnet,**
**daß** die Hinterschneidung (19) als Federhinterschneidung rückfedernd ausgestaltet ist.

4. Verbindungsanordnung nach Anspruch 3,
**dadurch gekennzeichnet,**
**daß** die Hinterschneidung (19) zur rückfedernden Ausgestaltung an einem Längsfortsatz (19) ausgebildet ist, dessen Längsrichtung sich quer zu einer Eingriffsrichtung erstreckt, entlang deren der Rastvorsprung (51) in die Hinterschneidung (19) greift.

5. Verbindungsanordnung nach Anspruch 4,
**dadurch gekennzeichnet,**
**daß** die Längsrichtung des Längsfortsatzes (19) sich quer zu einer Aufsetzrichtung erstreckt, entlang deren die Kunststoff-Kappe (47) auf das Kunststoff-Verbindungsteil (11) zur gegenseitigen Verrastung aufsetzbar ist.

6. Verbindungsanordnung nach Anspruch 4 oder 5,
**dadurch gekennzeichnet,**
**daß** der Längsfortsatz (19) an dem Kunststoff-Verbindungsteil (11) bzw. an der Kunststoff-Kappe (47) angeformt ist.

7. Verbindungsanordnung nach einem der Ansprüche 4 bis 6,
**dadurch gekennzeichnet,**
**daß** der Längsfortsatz (19) in entspanntem Zustand entlang seiner Längsrichtung von dem Kunststoff-Verbindungsteil (11) bzw. von der Kunststoff-Kappe (47) freistehend beabstandet angeordnet ist.

8. Verbindungsanordnung nach einem der vorhergehenden Ansprüche,
**dadurch gekennzeichnet,**
**daß** die Kunststoff-Kappe (47) und das Kunststoff-Verbindungsteil (11) jeweils aus Kunststoffen gebildet sind, die sich bei Aufnahme von Luftfeuchtigkeit in dem Ausmaß ihrer jeweiligen Verformung voneinander unterscheiden, insbesondere aus PA6 bzw. PA12.

9. Verbindungsanordnung nach einem der vorhergehenden Ansprüche,
**dadurch gekennzeichnet,**
**daß** der Metall-Grundkörper (29) zur Anordnung zwischen dem Kunststoff-Verbindungsteil (11) und der Kunststoff-Kappe (47) vorgesehen ist.

10. Verbindungsanordnung nach Anspruch 9,
**dadurch gekennzeichnet,**
**daß** das Kunststoff-Verbindungsteil (11) zur Anordnung zwischen dem Metall-Grundkörper (29) und einer Befestigungsfläche (57), insbesondere einer Tür, vorgesehen ist.

11. Verbindungsanordnung nach einem der Ansprüche 1 bis 8,
**dadurch gekennzeichnet,**
**daß** das Kunststoff-Verbindungsteil (11) als ein Einlegeteil zur Anordnung zwischen dem Metall-Grundkörper (29) und der Kunststoff-Kappe (47) vorgesehen ist.

12. Verbindungsanordnung nach einem der vorhergehenden Ansprüche,
**dadurch gekennzeichnet,**
**daß** das Kunststoff-Verbindungsteil (11)
- durch eine Rastverbindung und/oder
- durch eine Schraubverbindung und/oder
- durch ein Einklemmen zwischen dem Metall-Grundkörper (29) und einer Tür (57)
an dem Metall-Grundkörper (29) befestigbar ist.

13. Verbindungsanordnung nach Anspruch 12,
**dadurch gekennzeichnet,**
**daß** zur Herstellung der Rastverbindung zwischen dem Kunststoff-Verbindungsteil (11) und dem Metall-Grundkörper (29) das Kunststoff-Verbindungsteil (11) wenigstens eine Eintrittsöffnung (17) aufweist und der Metall-Grundkörper (29) wenigstens eine Rastlasche (43) mit wenigstens einem in einer Längsrichtung der Rastlasche (43) hervorstehenden Rastzahn (45) aufweist, wobei die Erstreckung der Rastlasche (43) in der Längsrichtung der Erstreckung der Eintrittsöffnung (17) entspricht.

14. Verbindungsanordnung nach Anspruch 12,
**dadurch gekennzeichnet,**
**daß** zur Herstellung der Rastverbindung zwischen dem Kunststoff-Verbindungsteil (11) und dem Metall-Grundkörper (29) der Metall-Grundkörper (29) wenigstens eine Rastnase (65) aufweist, die an einer Innenseitenfläche eines von dem Metall-Grundkörper (29) abgewinkelten Falzes (41) angeordnet ist, und das Kunststoff-Verbindungsteil (11) an einer äußeren Begrenzungsfläche eine Rast-hinterschneidung (63) aufweist, die in ihrer Form und Anordnung der Rastnase (65) entspricht, wobei die Rastnase (65) und/oder die Rasthinterschneidung (63) rückfedernd ausgebildet sind.

15. Verbindungsanordnung nach einem der vorhergehenden Ansprüche,
**dadurch gekennzeichnet,**
**daß** es sich bei dem Kunststoff um ein Polyamid handelt.

## Claims

1. A connection arrangement for use as building hardware or as a sanitary element
comprising a metal base body (29), a connection part (11) and a cap (47) for the covering of the metal base body (29),
wherein the connection part (11) can be fastened to the metal base body (29),
**characterised**
**in that** the cap (47) and the connection part (11) are made of plastic; and
**in that** the plastic cap (47) can be latched to the plastic connection part (11) while forming a plastic/plastic contact.

2. A connection arrangement in accordance with claim 1, **characterised in that** the plastic cap (47) and the plastic connection part (11) have at least one latch projection (51) or one undercut (19) respectively, or vice versa, for the latching of the plastic cap (47) to the plastic connection part (11).

3. A connection arrangement in accordance with claim 2, **characterised in that** the undercut (19) is formed as a spring undercut to spring back resiliently.

4. A connection arrangement in accordance with claim 3, **characterised in that**, to realise the spring back function, the undercut (19) is at an elongate tongue (19) whose longitudinal direction extends transversely to a direction of engagement along which the latch projection (51) engages into the undercut (19).

5. A connection arrangement in accordance with claim 4, **characterised in that** the longitudinal direction of the elongate tongue (19) extends transversely to a mounting direction along which the plastic cap (47) can be mounted onto the plastic connection part (11) for mutual latching.

6. A connection arrangement in accordance with claim 4 or claim 5, **characterised in that** the elongate tongue (19) is moulded onto the plastic connection part (11) or at the plastic cap (47).

7. A connection arrangement in accordance with any one of claims 4 to 6, **characterised in that** the elongate tongue (19) is arranged in a free-standing manner spaced apart from the plastic connection part (11) or from the plastic cap (47) along its longitudinal direction in the relaxed state.

8. A connection arrangement in accordance with any one of the preceding claims, **characterised in that** the plastic cap (47) and the plastic connection part (11) are each made of plastics which differ from one another with respect to the extent of their respective deformation on the absorption of humidity, in particular of PA6 and PA12 respectively.

9. A connection arrangement in accordance with any one of the preceding claims, **characterised in that** the metal base body (29) is provided for arrangement between the plastic connection part (11) and the plastic cap (47).

10. A connection arrangement in accordance with claim 9, **characterised in that** the plastic connection part (11) is provided for arrangement between the metal base body (29) and a fastening surface (57), in particular a door.

11. A connection arrangement in accordance with any one of claims 1 to 8, **characterised in that** the plastic connection part (11) is provided as an insertion part for arrangement between the metal base body (29) and the plastic cap (47).

12. A connection arrangement in accordance with any one of the preceding claims, **characterized in that** the plastic connection part (11) can be fastened to the metal base body (29) by
- a latch connection; and/or
- a screw connection; and/or
- clamping between the metal base body (29) and a door (57).

13. A connection arrangement in accordance with claim 12, **characterised in that** the plastic connection part (11) has at least one entry aperture (17) and the metal base body (29) has at least one latching tab (43) having at least one latching tooth (45) projecting in a longitudinal direction of the latching tab (43) for the establishing of the latch connection between the plastic connection part (11) and the metal base body (29), with the extent of the latching tab (43) in the longitudinal direction corresponding to the extent of the entry aperture (17).

14. A connection arrangement in accordance with claim 12, **characterised in that** the metal base body (29) has at least one latching nose (65), which is arranged at an inner side face of a rim (41) angled to the metal base body (29), and the plastic connection part (11) has a latching undercut (63) at an outer bounding surface, which corresponds to the latching nose (65) in its shape and arrangement, for the establishing of the latch connection between the plastic connection part (11) and the metal base body (29), with the latching nose (65) and/or the latching undercut (63) being made to spring back.

15. A connection arrangement in accordance with any one of the preceding claims, **characterised in that** the plastic is a polyamide.

## Revendications

1. Ensemble de raccordement pour l'utilisation à titre de ferrure de construction ou d'élément sanitaire,
comportant un corps de base métallique (29), un élément de liaison (11) et une coiffe (47) pour recouvrir le corps de base métallique (29), l'élément de liaison (11) pouvant être fixé sur le corps de base métallique (29),
**caractérisé en ce que**
la coiffe (47) et l'élément de liaison (11) sont fabriqués en matière plastique, et
la coiffe en matière plastique (47) est susceptible d'être enclenchée sur l'élément de liaison en matière plastique (11) en formant un contact matière plastique/matière plastique.

2. Ensemble de raccordement selon la revendication 1, **caractérisé en ce que** pour faire enclencher la coiffe en matière plastique (47) sur l'élément de liaison en matière plastique (11), la coiffe en matière plastique (47) et l'élément de liaison en matière plastique (11) comprennent respectivement au moins une saillie d'enclenchement (51) et une contre-dépouille (19) ou inversement.

3. Ensemble de raccordement selon la revendication 2, **caractérisé en ce que** la contre-dépouille (19) est réalisé avec effet de retour élastique sous forme de contre-dépouille élastique.

4. Ensemble de raccordement selon la revendication 3, **caractérisé en ce que** pour la réalisation avec effet de retour élastique, la contre-dépouille (19) est réalisée avec un prolongement longitudinal (19) dont la direction longitudinale s'étend transversalement à une direction d'engagement le long de laquelle la saillie d'enclenchement (51) s'engage dans la contre-dépouille (19).

5. Ensemble de raccordement selon la revendication 4, **caractérisé en ce que** la direction longitudinale du prolongement longitudinal (19) s'étend transversalement à une direction de pose le long de laquelle sa coiffe en matière plastique (47) peut être posée sur l'élément de liaison en matière plastique (11) pour l'enclenchement mutuel.

6. Ensemble de raccordement selon l'une ou l'autre des revendications 4 et 5, **caractérisé en ce que** le prolongement longitudinal (19) est conformé sur l'élément de liaison en matière plastique (11) ou sur la coiffe en matière plastique (47).

7. Ensemble de raccordement selon l'une des revendications 4 à 6, **caractérisé en ce que** dans l'état détendu, le long de sa direction longitudinale, le prolongement longitudinal (19) est agencé en porte-à-faux et à distance de l'élément de liaison en matière plastique (11) ou de la coiffe en matière plastique (47).

8. Ensemble de raccordement selon l'une des revendications précédentes, **caractérisé en ce que** la coiffe en matière plastique (47) et l'élément de liaison en matière plastique (11) sont réalisés chacun à partir de matières plastiques qui, en cas d'absorption d'humidité atmosphérique, diffèrent l'une de l'autre de par l'ampleur de leur déformation respective, en particulier de PA6 ou de PA12.

9. Ensemble de raccordement selon l'une des revendications précédentes, **caractérisé en ce que** le corps de base métallique (29) est prévu pour être agencé entre l'élément de liaison en matière plastique (11) et la coiffe en matière plastique (47).

10. Ensemble de raccordement selon la revendication 9, **caractérisé en ce que** l'élément de liaison en matière plastique (11) est prévu pour être agencé entre le corps de base métallique (29) et une surface de fixation (57), en particulier une porte.

11. Ensemble de raccordement selon l'une des revendications 1 à 8, **caractérisé en ce que** l'élément de liaison en matière plastique (11) est prévu sous forme d'élément d'insertion pour être agencé entre le corps de base métallique (29) et la coiffe en matière plastique (47).

12. Ensemble de raccordement selon l'une des revendications précédentes, **caractérisé en ce que** l'élément de liaison en matière plastique (11) est susceptible d'être fixé sur le corps de base métallique (29)
- par une liaison à enclenchement et/ou
- par une liaison vissée et/ou
- par serrage entre le corps de base métallique (29) et une porte (57).

13. Ensemble de raccordement selon la revendication 12, **caractérisé en ce que** pour établir la liaison à enclenchement entre l'élément de liaison en matière plastique (11) et le corps de base métallique (29), l'élément de liaison en matière plastique (11) présente au moins une ouverture d'entrée (17), et le corps de base métallique (29) comprend au moins une patte d'enclenchement (43) présentant au moins une dent d'enclenchement (45) en saillie dans une direction longitudinale de la patte d'enclenchement (43), l'extension de la patte d'enclenchement (43) en direction longitudinale correspondant à l'extension de l'ouverture d'entrée (17).

14. Ensemble de raccordement selon la revendication 12, **caractérisé en ce que** pour établir la liaison à enclenchement entre l'élément de liaison en matière plastique (11) et le corps de base métallique (29), le corps de base métallique (29) présente au moins un bec d'enclenchement (65) qui est agencé sur une surface intérieure d'une feuillure (41) coudée à partir du corps de base métallique (29), et l'élément de liaison en matière plastique (11) comprend sur une surface de limitation extérieure une contre-dépouille d'enclenchement (63) dont la forme et l'agencement correspondent à ceux du bec d'enclenchement (65), le bec d'enclenchement (65) et/ou la contre-dépouille d'enclenchement (63) étant réalisés avec effet de retour élastique.

15. Ensemble de raccordement selon l'une des revendications précédentes, **caractérisé en ce que** la matière plastique est un polyamide.
